# EUROPÄISCHE PATENTSCHRIFT

(11) **EP 2 488 420 B1**
(45) Veröffentlichungstag und Bekanntmachung des Hinweises auf die Patenterteilung: **07.05.2014**
(21) Anmeldenummer: 10768481.3
(22) Anmeldetag: 18.10.2010
(51) Int. Cl.: B65D 71/02, B65D 71/50

(54) **GEBINDE AUS MEHREREN ARTIKELN ODER BEHÄLTERN UND VERFAHREN ZUR HERSTELLUNG EINES SOLCHEN GEBINDES**
SECONDARY PACKAGING COMPRISING A PLURALITY OF ARTICLES OR CONTAINERS AND METHOD FOR PRODUCING SUCH A PACKAGE
CONDITIONNEMENT FAIT DE PLUSIEURS ARTICLES OU CONTENANTS ET PROCÉDÉ DE FABRICATION D'UN TEL CONDITIONNEMENT

(30) Priorität: 16.10.2009 DE 102009044271
(43) Veröffentlichungstag der Anmeldung: 22.08.2012
(73) Patentinhaber: Krones AG, 93073 Neutraubling (DE)
(72) Erfinder: HARTL, Michael, 83064 Raubling (DE); PERL, Kurt, 83253 Rimsting (DE)
(74) Vertreter: Benninger, Johannes
(86) Internationale Anmeldenummer: PCT/EP2010/065638
(87) Internationale Veröffentlichungsnummer: WO 2011/045440

(56) Entgegenhaltungen:
- EP-A1- 0 392 996
- EP-A1- 1 886 921
- WO-A1-89/07075

## Beschreibung

Die vorliegende Erfindung betrifft ein Gebinde mit mehreren Artikeln oder Behältern sowie ein Verfahren zur Herstellung eines Gebindes durch Aufbringung einer Umreifung.

Es sind verschiedene Möglichkeiten bekannt, einzelne Artikel zu größeren Gebinden zusammenzufassen. So werden bspw. Getränkebehälter meist mittels Schrumpffolien zu Gebinden von vier, sechs oder mehr Behältern zusammengefasst und verpackt. Die Herstellung von Gebinden ist meist unumgänglich, da sie die häufigste Variante von Verkaufseinheiten für Getränkebehälter und Flaschen aus PET-Kunststoff darstellen. Die Gebinde werden für den Transport teilweise nochmals zusammengefasst und/oder in Lagen zusammengestellt und palettiert.

Die zur Herstellung von bekannten Gebinden verwendeten Schrumpffolien benötigen bestimmte Fertigungsschritte, die einen relativ hohen Energiebedarf haben. Zudem verursacht die verwendete Folie Kosten zur Herstellung, zur Bereitstellung, zur Handhabung sowie zur späteren Entsorgung, da sie nach dem Verkauf nicht mehr benötigt wird. Auch die Maschinenausstattung zur Bereitstellung der sog. Folieneinschlagmodule und anderer Handhabungsstationen verursacht hohe Investitionskosten. Schließlich erfordert auch die Bereitstellung des sog. Schrumpftunnels, bei dem die um die Gebinde geschlagene Folie mittels Heißluftbeaufschlagung um die Flaschen geschrumpft wird, einen relativ hohen Kapitaleinsatz.

Die Behälter können weiterhin mittels sog. Umreifungsbänder zu einem Gebinde zusammengefasst und miteinander verbunden werden. Solche Umreifungsbänder spannen die Behälter zusammen und sorgen für die Stabilisierung des Gebindes. Um die Behälter zu entnehmen, muss das Gebinde aufgelöst werden, indem die Umreifungsbänder durchtrennt werden, entweder durch Abreißen oder indem sie zerschnitten werden. Aufgrund der Vorspannung der Umreifungsbänder, die zur Sicherstellung eines stabilen Gebindeverbundes unumgänglich ist, neigen die Umreifungsbänder beim Auftrennen zum peitschenartigen Abschnellen, was der Benutzer als unkomfortabel empfinden kann. Zudem kann er es auch als unkomfortabel empfinden, dass die Umreifungsbänder sich nur schwer ohne Zuhilfenahme von Hilfsmitteln lösen oder auftrennen lassen.

Aus der DE 1 457 489 A ist ein Gebinde mit mehreren Flaschen bekannt, die in Gestalt eines Paketes mittels endlosen Bändern zusammengehalten sind. Ein Griff ermöglicht das Tragen des Pakets.

Eine gitternetzartige Struktur aus Kunststoff zur Fixierung von Getränkedosen und zur Bildung von Gebinden ist aus der US 38 13 123 A bekannt. Verbindungsstege in Schlaufenform, die zwischen den Befestigungsabschnitten der Gitternetze verlaufen, dienen als Griffabschnitte zum leichteren Tragen der Gebinde.

Eine weitere Gebindeanordnung ist in der US 57 75 486 A offenbart. Reihen von drei oder sechs Flaschen oder Dosen sind jeweils mit oberseitigen Aufsätzen aus Karton fixiert und mittels Umreifungsbändern zu größeren Gebinden zusammengefasst EP 1 886 921 A1 offenbart ein Gebinde nach dem Oberbegriff des Anspruchs 1.

Ein Ziel der vorliegenden Erfindung besteht darin, eine kostengünstige, stabile und einfach handhabbare Gebindeanordnung zur Verfügung zu stellen, welche die genannten Nachteile des Standes der Technik zumindest teilweise vermeidet. Insbesondere soll sich das Gebinde komfortabel handhaben lassen, unter anderen durch eine leichte Handhabungsmöglichkeit der trennbaren Umreifungsbänder, welche das Gebinde zusammenhalten.

Diese Ziele der Erfindung werden mit den Gegenständen der unabhängigen Patentansprüche erreicht, wobei sich Merkmale vorteilhafter Weiterbildungen der Erfindung aus den jeweiligen abhängigen Ansprüchen ergeben. Zur Erreichung der Ziele schlägt die vorliegende Erfindung ein Gebinde vor, das aus wenigstens zwei miteinander verbundenen Artikeln wie bspw. Getränkebehältern, PET-Behältern oder dgl. gebildet ist, die mit wenigstens einer horizontal um eine Außenseite der Artikel oder Behälter gespannten, band- oder streifenartigen, geschlossenen Umreifung zusammengehalten sind. Die Umreifung ist dabei durch ein, zwei oder mehr gleichartige oder unterschiedliche Bänder aus Kunststoff oder einem Verbundmaterial gebildet, die an ihren Enden jeweils überlappend und unter Ausbildung einer einteiligen oder mehrteiligen Kontaktstelle miteinander verklebt und/oder verschweißt sind. Erfindungsgemäß ist die Umreifung mit wenigstens einer Schlaufe versehen, die als Entlastungsschlaufe oder als sog. Kompensatur fungiert. Wahlweise kann die Umreifung an der Kontaktstelle und/oder entfernt von dieser wenigstens eine Schlaufe ausgebildet haben.

Bei einer ersten Ausführungsvariante des Gebindes weist wenigstens ein Band der Umreifung an der Kontaktstelle der beiden Enden wenigstens zwei voneinander getrennte Verbindungsstellen und eine dazwischen liegende Entlastungsschlaufe auf. Bei dieser Variante weist die zwischen den beiden Verbindungsstellen angeordnete Schlaufe vorzugsweise zu einer Innenseite des Gebindes, d.h. in Richtung zu den umreiften Behältern oder Artikeln. Wahlweise und in einer alternativen Ausgestaltung könnte die Entlastungsschlaufe auch zur Außenseites des Gebindes weisen, je nach Gestaltung der Kontaktstelle und der beiden Verbindungsstellen.

Vorzugsweise kann vorgesehen sein, dass eine Lösekraft zum Öffnen der ersten Verbindungsstelle, die einseitig an einen Abziehgriff grenzt, geringer ist als eine Lösekraft zum Öffnen der zweiten Verbindungsstelle, die von der ersten Verbindungsstelle durch die Entlastungslasche getrennt ist. Auf diese Weise kann gewährleistet werden, dass unter allen Umständen die erste Verbindungsstelle beim manuellen Ziehen des Abziehgriffes zuerst nachgibt und aufreißt, so dass zunächst die Vorspannung des Umreifungsbandes unter Straffung der Entlastungslasche abgebaut wird. Erst anschließend kann die einen größeren Widerstand bietende zweite Verbindungsstelle geöffnet und aufgerissen werden.

Bei einer zweiten Ausführungsvariante des Gebindes weist wenigstens ein Band der Umreifung an der Kontaktstelle der beiden Enden wenigstens zwei voneinander getrennte oder unmittelbar aneinander grenzende Verbindungsstellen auf, an die eine zum Gebinde weisende, an den Artikeln oder den PET-Behältern anliegende Schlaufe angrenzt. Die Schlaufe ist hierbei durch einen einfach umgelegten Endabschnitt eines Endes des Umreifungsbandes gebildet. Das andere Ende des Bandes ist über diesen umgelegten Endabschnitt gelegt und unter Ausbildung der innen liegenden Schlaufe und unter Ausbildung der Kontaktstelle mit der Außenseite des ersten Endes des Bandes verbunden.

Vorzugsweise kann auch bei dieser Variante vorgesehen sein, dass eine Lösekraft zum Öffnen derjenigen Verbindungsstelle, die einseitig an den Abziehgriff grenzt, geringer ist als eine Lösekraft zum Öffnen der anderen Verbindungsstelle, die unmittelbar der Entlastungslasche benachbart und von der an den Abziehgriff grenzenden Verbindungsstelle zumindest geringfügig beabstandet ist. Auf diese Weise kann gewährleistet werden, dass unter allen Umständen die erste Verbindungsstelle beim manuellen Ziehen des Abziehgriffes zuerst nachgibt und aufreißt, so dass zunächst die Vorspannung des Umreifungsbandes unter Straffung der Entlastungslasche abgebaut wird. Erst anschließend kann die einen größeren Widerstand bietende zweite Verbindungsstelle geöffnet und aufgerissen werden.

Eine dritte Ausführungsvariante des erfindungsgemäßen Gebindes sieht vor, dass wenigstens ein Band der Umreifung im Abstand zur Kontaktstelle der beiden Enden wenigstens einen schleifenförmigen Verlauf aufweist, bei dem das Band zweifach umgelegt bzw. aufeinander gelegt und der umgelegte Bereich, bei dem drei Bandabschnitte übereinander liegen, an wenigstens einer Stelle unter Verbindung aller drei übereinander liegenden Bandabschnitte aneinander fixiert, insbesondere verschweißt oder verklebt. Ein zum Gebinde weisender und von der Verbindungsstelle begrenzter innerer Schlaufenabschnitt bildet bei dieser Variante die Entlastungslasche.

Bei allen Varianten kann vorgesehen sein, dass ein zur Außenseite des Gebindes weisender, von der Verbindungsstelle begrenzter und frei abstehender äußerer Schlaufenabschnitt eine Aufreißlasche zum Öffnen des Umreifungsbandes bildet. Wahlweise kann ein über die Kontaktstelle der miteinander verschweißten oder verklebten Umreifungsbandenden überstehendes Ende des Bandes einen Abziehgriff bilden. Weiterhin kann es für die leichte Handhabbarkeit von Vorteil sein, wenn die dem überstehenden Ende zugewandte Kontaktstelle und/oder die Verbindungsstelle der dreifach übereinander gelegten Bandschlaufen eine strukturierte Verklebungs- und/oder Verschweißungsstelle zur Beeinflussung und/oder Erleichterung eines Ablösevorgangs aufweist.

Wie die obige Beschreibung gezeigt hat, kann die zwischen den beiden Verbindungsstellen angeordnete Schlaufe innerhalb oder außerhalb der Gebindeumreifung angeordnet sein. Die Umreifung selbst kann durch ein, zwei oder mehr gleichartige oder unterschiedliche Bänder aus Kunststoff oder einem Verbundmaterial gebildet sein, wobei die Bänder an ihren Enden jeweils überlappend oder unter Stoßbildung miteinander verklebt, verschweißt, verklammert, verknotet oder anderweitig verbunden sind.

Im Zusammenhang der Erfindung ist zudem ein Applikationskopf zu erwähnen, der dem Anbringen und Fixieren wenigstens eines horizontalen Umreifungsbandes um mindestens zwei miteinander zu verbindende Artikel wie bspw. PET-Behälter unter Herstellung eines Gebindes gemäß einer der zuvor beschriebenen Ausführungsvarianten dient. Das Gebinde ist hierbei mit einer horizontal um eine Außenseite der Artikel oder PET-Behälter gespannten geschlossenen Umreifung zusammengehalten, die durch wenigstens ein Band aus Kunststoff oder einem Verbundmaterial gebildet ist, das an seinen Enden jeweils überlappend und unter Ausbildung einer einteiligen oder mehrteiligen Kontaktstelle miteinander verklebt und/oder verschweißt ist. Die Umreifung hat an der Kontaktstelle oder entfernt von dieser wenigstens eine Schlaufe ausgebildet, die vom Applikationskopf während des Aufbringens der Umreifung hergestellt wird. Durch mehrere in ihren Bewegungsabläufen miteinander gekoppelte Stempel und Zugeinrichtungen kann grundsätzlich jede gewünschte Variante der Entlastungsschlaufen hergestellt und in die Umreifung eingebracht werden. Die Fixierung der Entlastungsschlaufe erfolgt hierbei in der Regel durch kurzzeitiges Erhitzen unter gleichzeitiger Aufbringung eines definierten Anpressdrucks, wodurch eine Verschweißung des Bandes an der Kontaktstelle sowie auch an den gewünschten Fixierungen zur Herstellung der Entlastungsschlaufe bzw. des Kompensators erfolgt. So kann der Applikationskopf bspw. drei oder mehr nebeneinander angeordnete Halte- und/oder Hubabschnitte zur Fixierung, Verschweißung und/oder Verklebung der Bandenden, zur Ausbildung der Schlaufen und/oder Entlastungslaschen bzw. Aufreißlaschen aufweisen. Die Entlastungsschlaufe wird hierbei mittels eines steuerbaren Kipphebels o. dgl. hergestellt, wobei gleichzeitig zumindest ein benachbarter Bandabschnitt an einer Seite fixiert wird, während der jeweils andere Bandabschnitt an der anderen Seite durch den Applikationskopf gleiten kann. Nach dem Straffziehen des Bandes kann anschließend das Verschweißen erfolgen, vorzugsweise mit einer weiteren Komponente des Applikationskopfes, typischerweise mit einem Heizfinger, der das Band unter gleichzeitigem Verpressen erhitzt, wodurch die gewünschte Schweißverbindung hergestellt wird.

Schließlich betrifft die vorliegende Erfindung auch ein Verfahren zur Herstellung eines Gebindes gemäß einer der zuvor beschriebenen Ausführungsvarianten. Der Ablauf sieht zunächst das Einschießen des Umreifungsbandes in einen um die zu fixierenden und umschlingenden Behälter oder Artikel gelegten Führungsrahmen. Mittels des Applikationskopfes wird entweder zunächst das Band an einer Stelle geklemmt und anschließend die Entlastungslasche geformt, wahlweise in umgekehrter Reihenfolge (d.h. erst Klemmen und danach Formen der Lasche). Das Band wird dann um einen definierten Weg zurückgezogen und gespannt, wonach es an der anderen Seite der zuvor geformten Entlastungslasche geklemmt wird. Abschließend wird das Band an den richtigen Stellen verschweißt und vom Applikationskopf freigegeben, indem dieser vom Band entfernt wird. Weitere Varianten des Verfahrens lassen sich den zuvor bereits beschriebenen sowie den nachfolgend noch zu beschreibenden Ausführungsformen und Varianten der Gebindeumreifung entnehmen. Zudem sei in diesem Zusammenhang auf die Figurenbeschreibung verwiesen, die ein Ausführungsbeispiel des Applikationskopfes sowie des erfindungsgemäßen Verfahrens zur Aufbringung des Umreifungsbandes mit darin platzierter Entlastungslasche näher erläutert.

Nachfolgend sollen einige weitere Aspekte und Merkmale des erfindungsgemäßen Gebindes anhand von möglichen Varianten und Ausführungsformen erläutert werden. So kann das Gebinde bspw. mindestens zwei, vorzugsweise vier, ggf. auch fünf, sechs, sieben oder mehr miteinander verbundene PET-Behälter umfassen, die mittels der oben bereits erwähnten, horizontal um eine Außenseite der PET-Behälter gespannten, band- oder streifenartigen Umreifung zusammengehalten sind. Diese Umreifungen werden vorzugsweise während eines ununterbrochenen Förderprozesses um die PET-Behälter gelegt und anschließend fixiert. Während der Aufbringung der Umreifung werden die PET-Behälter normalerweise nicht angehalten oder verzögert, da die Umreifung in einem kontinuierlichen Prozess während der ununterbrochenen Förderung der PET-Behälter um diese aufgebracht werden kann. Eine an den Außenseiten der PET-Behälter anliegende Innenseite der Umreifung kann ggf. an einer Kontaktstelle mit einem der PET-Behälter fest fixiert werden, was jedoch keinesfalls zwingend erforderlich ist. So kann die Umreifung an der Kontaktstelle insbesondere mittels einer stoffschlüssigen Verbindung in Form wenigstens einer Schweißverbindung fixiert sein. Durch eine derartige Verbindung lassen sich die PET-Behälter im Gebinde nicht mehr verschieben, so dass eine definierte Packungsanordnung beibehalten wird. Wahlweise jedoch kann diese Fixierung auch entfallen, so dass ein Verschieben der Behälter in der oben beschriebenen Weise, insbesondere nach dem Aufbringen eines schlaufenartigen Tragegriffs o. dgl. weiterhin ermöglicht ist. Sinnvoll ist es auch, die Fixierung nach der Festlegung der endgültigen Anordnung der Behälter im Gebinde und nach dem Aufbringen und richtigen Platzieren des Tragegriffs vorzunehmen, so dass die gewählte Anordnung zuverlässig beibehalten wird.

Die optionale Schweißverbindung kann bspw. durch eine Ultraschallschweißverbindung oder eine Laserschweißverbindung oder eine andere geeignete Verbindungstechnik hergestellt werden. Bei Thermoplasten bzw. thermoplastischen Kunststoffen muss an der gewünschten Schweißstelle das Material durch Zuführen von Wärme aufgeschmolzen oder zumindest erweicht werden, um eine stoffschlüssige Verbindung an der zu schweißenden Kontaktstelle zu ermöglichen. So werden beim Ultraschallschweißen die Kunststoffe mittels mechanischer Schwingungen verbunden. Das Hauptmerkmal dieses Verfahrens ist, dass die zum Schweißen notwendige Wärme zwischen den Bauteilen durch Molekular- und Grenzflächenreibung in den Bauteilen entsteht.

Die Umreifung wird durch wenigstens ein um die Außenseiten der PET-Behälter gespanntes und anschließend unter Vorspannung an seinen Enden verbundenes flaches Band gebildet. Mit dieser gespannten, streifen- oder bandförmigen Umreifung werden die PET-Behälter zu einem Gebinde zusammengefasst und -gehalten, so dass sie sicher transportiert werden können. Selbstverständlich können auch zwei oder mehr parallel verlaufende Bänder die Umreifung bilden. Die Umreifung ist somit durch ein, zwei oder mehr gleichartige oder unterschiedliche Bänder aus Kunststoff oder einem Verbundmaterial herstellbar, wobei die Bänder an ihren Enden jeweils überlappend oder unter Stoßbildung miteinander verklebt, verschweißt, verklammert, verknotet oder anderweitig verbunden sind. Eine vorteilhafte Ausführungsform kann durch eine Verschweißung der überlappenden Enden der Umreifung gebildet sein. Zudem ist es vorstellbar, dass die Enden mittels eines Schweißpunktes an mindestens einem PET-Behälter des Gebindes angeschweißt werden, so dass die PET-Behälter während des Transports in ihrer Formation gesichert sind. Die Behälter des Gebindes können somit nicht in unterschiedliche Formationen, wie bspw. von einer Längsformation in eine Diagonalformation verschoben werden.

Die zu einem Gebinde zusammengehaltenen PET-Behälter weisen ggf. jeweils ringförmig umlaufende und/oder sich in horizontaler Richtung erstreckende Aussparungen für die Aufnahme und/oder Fixierung der Umreifung auf. Mit einer derartigen Aussparung kann eine zusätzliche Fixierung der Umreifung gebildet werden, da die aufgebrachten Umreifungen somit in ihrer horizontalen Lage fixiert werden. Weiterhin weisen die zu einem Gebinde zusammengehaltenen PET-Behälter jeweils einen Behälterhals unterhalb einer oberseitigen Öffnung auf, an dem eine weitere Umreifung zur Fixierung der PET-Behälter angebracht sein kann. Jede dieser genannten Umreifungsvarianten kann ggf. zusätzlich mit mindestens einem Schweißpunkt an wenigstens einem PET-Behälter des Gebindes versehen sein bzw. während der Herstellung des Gebindes versehen werden, so dass die gegenseitige Verschiebung der Behälter gegeneinander unterbunden werden kann.

Besonders vorteilhaft lässt sich ein wiederverwertbares Material als Umreifung und/oder als Tragegriff einsetzen, das bspw. aus einem sortenreinen thermoplastischen Kunststoff bestehen kann. Ggf. lässt sich auch ein biologisch abbaubares Material einsetzen, wahlweise auch als Verbundmaterial mit thermoplastischem Kunststoff und/oder mit einer Faserverstärkung. Als weitere Vorteile der Erfindung gegenüber bekannten Varianten aus dem Stand der Technik sind u.a. zu nennen, dass die Umreifungsbänder sowie die Tragegriffe kostengünstiger als eine Folie herzustellen und auch zu verarbeiten sind. Es ist kein Schrumpftunnel erforderlich, wodurch eine hohe Energieeinsparung und eine Reduzierung der Investitionskosten möglich sind.

Als geeignetes Material für die Umreifung hat sich bspw. ein PP- oder PET-Kunststoff herausgestellt, wobei bei Verwendung eines PP-Kunststoffes ggf. eine zusätzliche Faserverstärkung für die gewünschte Festigkeit und Stabilität sorgen kann, insbesondere bei Verwendung eines sehr dünnen Streifens von typischerweise ca. 0,65 mm Stärke bei ca. 8 mm Breite. Die Verwendung von PET-Kunststoff kann ggf. günstiger sein, da dieses Material ein günstiges, d.h. ein geringes Setzverhalten aufweist und nur sehr wenig Vorspannung verliert, da die plastischen Verformungen sehr gering sind. Bei Verwendung von PET kann der Streifen bspw. eine Stärke von ca. 0,3 ... 0,5 mm bei einer typischen Breite von ca. 8 ... 10 mm aufweisen. Die Festigkeit dieses Bandes kann bereits bei Verwendung nur eines Umreifungsbandes ausreichen.

Der als vorteilhaft hervorzuhebende Aspekt der Erfindung befindet sich in der verbesserten Umreifung, die einen sog. Kompensator bzw. eine sog. Entlastungsschlaufe zum Abbau der Vorspannung beim Entfernen der Umreifung von den Behältern aufweist. Dieser Kompensator bzw. diese Entlastungsschlaufe kann bspw. dadurch gebildet werden, dass die Verbindungsstellen der beiden überlappenden Enden der Umreifung so gestaltet werden, dass das Umreifungsband zwischen zwei beabstandeten Verbindungsstellen, die insbesondere durch Verschweißungen gebildet sein können, nicht bündig anliegt, sondern dass eine Seite geringfügig zu lang ist. Auf diese Weise wird eine Art Schlaufe gebildet, bei der sich die beiden übereinander liegenden Abschnitte der Umreifung geringfügig voneinander abheben. Wird nun die Umreifung durch Abziehen eines überstehenden Endes gelöst, so wird zunächst die Schweißstelle an diesem überstehenden Ende aufgebrochen. Hierdurch entspannt sich zunächst das unter hoher Vorspannung stehende Umreifungsband um einen geringen Betrag, der durch den Kompensator zur Verfügung gestellt wird. Erst anschließend wird die nun gelockerte Umreifung durch Aufbrechen der zweiten Schweißstelle vollständig geöffnet und entfernt. Da die Umreifungsbänder normalerweise unter relativ hoher Vorspannung aufgebracht werden, ist ihr Entfernen oftmals mit einer schlagartigen Entspannung verbunden, die für viele Benutzer als unkomfortabel empfunden wird, zumal das Umreifungsband durch seine plötzliche Entspannung ggf. auch peitschenartig vom Gebinde abschnellen kann. Die oben erwähnten alternativen Ausführungsvarianten (zweite und dritte Variante) sind zwar anders gestaltet, führen aber letztlich zum selben gewünschten Effekt der einfachen und komfortablen Handhabbarkeit und Lösbarkeit der Umreifung, ohne dass der Benutzer irgendwelche Hilfsmittel oder Werkzeug zur Hand nehmen muss.

Es sei an dieser Stelle betont, dass die Ausstattung des Umreifungsbandes bzw. der Umreifung mit einem solchen Kompensator nicht zwingend erforderlich ist, zumindest jedoch nicht bei jedem Umreifungsband bei Vorhandensein mehrerer übereinander angeordneter Bänder. Jedoch können diese Kompensatoren sich sehr vorteilhaft auf die leichtere Handhabbarkeit der Gebinde beim Entfernen der Umreifungsbänder auswirken. Der Kompensator bildet einen besonderen Aspekt der Umreifung, die auf diese Weise ohne Einschränkung ihrer Funktion in ihrer Handhabung verbessert wird. Da bei dem Kompensator ein überstehendes Ende des Bandes einen Abziehgriff bildet, kann es weiterhin von Vorteil sein, wenn zumindest die dem überstehenden Ende zugewandte Kontaktstelle eine strukturierte Verklebungs- und/oder Verschweißungsstelle zur Beeinflussung und/oder Erleichterung eines Ablösevorgangs aufweist. So kann die Verschweißung oder Verklebung an dieser Kontaktstelle bspw. eine geeignete Strukturierung, Unterbrechungen und/oder eine geeignete Formgebung aufweisen, die dazu beiträgt, für den Benutzer eine relativ geringe und weitgehend gleichmäßige Ablösekraft zu erzeugen. So kann die Kontaktstelle bspw. eine streifenartige, parabelförmige Verklebung und/oder Verschweißung aufweisen, die beim Ablösen von ihrer abgerundeten Spitze her aufgetrennt und entlang der beiden Parabelflanken aufgetrennt wird.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Fig. 1 zeigt eine perspektivische Ansicht eines mit einer horizontalen Umreifung und mit einem Tragegriff versehenen Gebindes in diagonaler Anordnung.

Fig. 2 zeigt in zwei Ansichten eine erste Variante der Umreifung.

Fig. 3 zeigt eine zweite Variante der Umreifung.

Fig. 4 zeigt in zwei Ansichten eine dritte Variante der Umreifung.

Die folgenden detaillierten Beschreibungen möglicher Ausführungsformen der Erfindung dienen als nicht einschränkende Beispiele und nehmen auf die beigefügten Zeichnungen Bezug. Gleiche Bauteile weisen dabei grundsätzlich gleiche Bezugszeichen auf und werden teilweise nicht mehrfach erläutert.

Bei dem nachfolgend beschriebenen Gebinde bzw. der nachfolgend beschriebenen Verkaufseinheit sind mehrere Artikel am Beispiel von Getränkebehältern zusammengefasst. Die Gebinde werden durch Umreifen der Behälter mit Hilfe von flexiblen Bändern aus Kunststoff oder aus anderen Materialien, insbesondere aus PP oder PET gebildet. Grundsätzlich sind mit der aufgezeigten Verbindungsart "Behälterumreifen" alle denkbaren geometrischen Anordnungen der Behälter möglich: Lineare Matrixanordnung in einer n x m-Anordnung von Zeilen und Spalten für runde oder rechteckige, quadratische oder andere Behälter sowie z.B. Kugelpackungen im 30°- bzw. 60°-Winkel bei runden Behältern in beliebiger Anzahl. Die Anordnung der Gebinde oder Behälter ist abhängig von der Zuführung der Behälter und dessen Einteilung durch den sog. Behältereinteiler.

Die Fig. 1 zeigt eine perspektivische Ansicht eines solchen Gebindes 10. Bei der Gebindeanordnung sind die Behälter 12 nebeneinander in einer sog. Längsformation angeordnet. Das Gebinde 10 setzt sich im vorliegenden Beispiel aus sechs miteinander verbundenen PET-Behältern 12 zusammen, die mit einer horizontal um eine Außenseite 16 der PET-Behälter 12 gespannten, band- oder streifenartigen Umreifung 18 zusammengehalten sind. Die Umreifung 18 ist um die Behälter 12 gespannt und mit ihren überlappenden freien Enden unter Aufbringung einer Vorspannung fixiert. Diese Verbindung wird im vorliegenden Zusammenhang allgemein als Kontaktstelle 22 bezeichnet. Die Umreifung 18 ist an der Kontaktstelle 22 mittels einer stoffschlüssigen Verbindung, bspw. in Form wenigstens einer Schweißverbindung oder einer Klebeverbindung fixiert. Wahlweise kann zudem ein schlaufenartiger Tragegriff 24 vorgesehen sein, der die Oberseiten des Gebindes 10 in schräger bzw. diagonaler Richtung überspannt. Im gezeigten Ausführungsbeispiel ist die Umreifung 18 in einem oberen Bereich um die Behälter 12 gespannt und liegt in einer sog. Griffmulde 13, durch welche die Behälter 12 tailliert sind.

Eine erste Variante der erfindungsgemäßen Umreifung 18 ist in den Figuren 2a und 2b dargestellt und ist zudem teilweise auch anhand der Fig. 1 erkennbar. Die in der Fig. 2 gezeigte Variante sieht eine Umreifung 18 vor, die im Umreifungsband 20 eine Entlastungsschlaufe 30 bzw. einen sog. Kompensator zum Abbau der Vorspannung beim Entfernen der Umreifung 18 bzw. des Umreifungsbandes 20 von den Behältern 12 aufweist. Diese Entlastungsschlaufe 30 bzw. Entlastungslasche 36 oder Kompensator wird dadurch gebildet, dass die Kontaktstelle 22 insgesamt zwei Verbindungsstellen 32 und 34 aufweist, die jeweils die aneinander stoßenden und überlappenden Bandenden miteinander verbinden, insbesondere verschweißen. Diese beiden Verbindungsstellen 32 und 34 der beiden überlappenden Enden des Umreifungsbandes 20 werden derart gestaltet, dass das Umreifungsband 20 zwischen den beiden beabstandeten Verbindungsstellen 32 und 34, die insbesondere durch Verschweißungen gebildet sein können, nicht bündig anliegt, sondern dass eine Seite geringfügig zu lang ist. Auf diese Weise wird eine Art Lasche 36 gebildet, bei der sich die beiden übereinander liegenden Abschnitte der Umreifung 18 geringfügig voneinander abheben. Wird nun die Umreifung 18 bzw. das Umreifungsband 20 durch Abziehen eines überstehenden Endes 40 gelöst, so wird zunächst die erste Schweißstelle 32 an diesem überstehenden Ende 40 aufgebrochen. Hierdurch entspannt sich zunächst das unter hoher Vorspannung stehende Umreifungsband 20 um einen geringen Betrag, der durch den Kompensator zur Verfügung gestellt wird. Erst anschließend wird die nun gelockerte Umreifung 18 durch Aufbrechen der zweiten Schweißstelle 34 vollständig geöffnet und entfernt. Da die Umreifungsbänder 20 normalerweise unter relativ hoher Vorspannung aufgebracht werden, ist ihr Entfernen oftmals mit einer schlagartigen Entspannung verbunden, die für viele Benutzer als unkomfortabel empfunden wird, zumal das Umreifungsband 20 durch seine plötzliche Entspannung ggf. auch peitschenartig vom Gebinde 10 abschnellen kann. Dies wird durch die erste Variante der Entlastungsschlaufe 30 (Kompensator) entsprechend Fig. 2 zuverlässig verhindert.

Die beiden erwähnten Verbindungsstellen 32 und 34 sind vorzugsweise Schweißstellen, wobei sich die erste Verbindungsstelle 32 bzw. Schweißstelle vorzugsweise mit geringerer Zugkraft lösen und auftrennen lässt als die zweite Verbindungsstelle 34. Auf diese Weise kann die Verschweißung der Kontaktstelle 22 allmählich aufgetrennt werden, wobei zunächst der Kontaktbereich im Bereich der ersten Verbindungsstelle 32 (links im Bild der Figuren 2a und 2b) abgelöst wird, wodurch die Lasche 36 als Bandreservoir zum Abbau der Vorspannung zur Verfügung steht. Erst danach wird durch weiteren Zug an der Zuglasche 40 die zweite Verbindungsstelle 34 abgelöst, wodurch die Kontaktstelle 22 vollständig getrennt wird.

Die schematische Darstellung der Fig. 3 zeigt eine zweite Variante der Entlastungsschlaufe 30 im Umreifungsband 20, bei der ein rechtes Ende des Bandes 20 an der Kontaktstelle 22 zunächst nach außen umgeschlagen und dabei die Entlastungsschlaufe 30 bzw. die mehr oder weniger große Lasche 36 ausgebildet wird. Dieser umgeschlagene Abschnitt wird zunächst nur in dieser Anordnung gehalten, jedoch noch nicht verbunden, verklebt oder verschweißt. Der umgeschlagene Abschnitt 42 könnte allenfalls mit einer Hilfsklebung oder Hilfsschweißung, die nur geringe Kräfte aufnehmen sollte und sich leicht lösen ließe, fixiert werden. Auf das umgeschlagene Bandende 42 wird das andere, nicht umgeschlagene Bandende 46 gelegt, wobei dessen überstehendes, über die Kontaktstelle 22 ragendes Ende 40 so lange sein muss, dass die Herstellung zweier Verbindungs- oder Schweißstellen 43 und 44 ermöglicht ist. Die erste Verbindungsstelle 43 wird im gezeigten Ausführungsbeispiel gemäß Fig. 3 zwischen der Rückseite des umgeschlagenen Abschnitte bzw. des umgeschlagenen Bandendes 42 und dem nicht umgeschlagenen Bandende 46 hergestellt, und zwar in ausreichendem Abstand zur Schlaufe 30, so dass sich eine ausreichend große Entlastungslasche 36 ausbildet. Die zweite Verbindungsstelle 44 wird beabstandet zur ersten Verbindungsstelle 43 und in zumindest geringem Abstand zum umgeschlagenen Bandende 42 zwischen dem anderen, nicht umgeschlagenen Bandende 46 und dem rechten Ende des Umreifungsbandes 20 hergestellt, wie dies in der Detailansicht der Fig. 3 verdeutlicht ist. Der über die zweite Verbindungsstelle 44 hinausragende Abschnitt des Bandes 20 bildet die Zuglasche oder den Abziehgriff 40, der zum manuellen Lösen des Umreifungsbandes 20 erforderlich ist.

Die beiden erwähnten Verbindungsstellen 43 und 44 sind vorzugsweise Schweißstellen, wobei sich die zweite Verbindungsstelle 44 bzw. Schweißstelle mit geringerer Zugkraft lösen und auftrennen lässt als die erste Verbindungsstelle 43. Auf diese Weise kann die Verschweißung der Kontaktstelle 22 allmählich aufgetrennt werden, wobei zunächst der Kontaktbereich im Bereich der vierten Verbindungsstelle 44 (rechts im Bild) abgelöst wird, wodurch die Lasche 36 als Bandreservoir zum Abbau der Vorspannung zur Verfügung steht. Erst danach wird durch weiteren Zug an der Zuglasche 40 die erste Verbindungsstelle 43 im Bereich des umgeschlagenen Bandendes 42 abgelöst, wodurch die Kontaktstelle 22 vollständig getrennt wird.

Die beiden Ansichten der Fig. 4a und 4b zeigen eine dritte Variante der Umreifung 18. Hierbei werden nicht die sich überlappenden Bandenden genutzt, um an der ersten Kontaktstelle 22 (im Bild der Figuren 4a und 4b oben) die Entlastungsschlaufe 30 zu bilden, sondern diese wird durch zweifaches Umschlagen und Übereinanderlegen der dadurch entstehenden Schlaufen 50 und 52 gebildet, was in den Figuren 4a und 4b an der Unterseite des Umreifungsbandes 20 gezeigt ist. Die an dieser zweiten Kontaktstelle 23 befindliche gemeinsame Verschweißung 54, welche drei übereinander liegende Bandabschnitte umfasst und miteinander verbindet, fixiert die dadurch gebildeten Schlaufen 50 und 52. Die äußere Schlaufe 52 bildet gleichzeitig die Zuglasche 40 zum Lösen des Umreifungsbandes 20, wobei unter der auftretenden Zugbelastung die Verschweißung 54 an der zweiten Kontaktstelle dadurch teilweise gelöst wird, dass die innere Schlaufe 50 freigegeben wird, wodurch die Vorspannung des Umreifungsbandes 20 abgebaut wird. Das Band 20 kann dann anschließend problemlos gelöst werden, wahlweise durch Trennen der ersten Kontaktstelle 22 oder durch Abheben als Ganzes vom Gebinde 10.

Hier nicht dargestellt ist ein Applikationskopf zur Herstellung der Entlastungslasche beim Verbinden der Bandenden der Umreifung. Ein solcher Applikationskopf kann bspw. einen oder mehrere Klemmbügel zum Fixieren des Bandes während der Ausbildung der Schlaufe durch Anheben eines Kipphebels aufweisen. Das Verschweißen des Bandes zur Herstellung der mechanisch belastbaren Kontaktstelle kann bspw. durch Einschwenken eines Heizdornes o. dgl. erfolgen. Weiterhin können Nockenräder zur Betätigung der beweglichen Stempel und des Schwenkhebels vorgesehen sein. Der Applikationskopf kann einerseits zur Herstellung der Kontaktstelle 22 und damit der Aufbringung der Vorspannung der Umreifung 18 sowie auch der Herstellung der Entlastungsschlaufe dienen. Durch mehrere in ihren Bewegungsabläufen miteinander gekoppelte Stempel und Zugeinrichtungen bzw. des Kipphebels kann grundsätzlich jede gewünschte Variante der Entlastungsschlaufen hergestellt und in die Umreifung eingebracht werden. Die Fixierung der Entlastungsschlaufe kann mit Hilfe des erwähnten Heizdornes durch kurzzeitiges Erhitzen unter gleichzeitiger Aufbringung eines definierten Anpressdrucks erfolgen. Das Band wird damit an der Kontaktstelle verschweißt, wobei gleichzeitig die gewünschten Fixierungen zur Herstellung der Entlastungsschlaufe bzw. des Kompensators erfolgen. So kann der Applikationskopf bspw. drei oder mehr nebeneinander angeordnete Halte- und/oder Hubabschnitte zur Fixierung, Verschweißung und/oder Verklebung der Bandenden, zur Ausbildung der Schlaufen und/oder Entlastungslaschen bzw. Aufreißlaschen aufweisen.

Da bei dem Kompensator ein überstehendes Ende 40 des Umreifungsbandes 20 einen Abziehgriff bildet, kann es weiterhin von Vorteil sein, wenn zumindest die dem überstehenden Ende 40 zugewandte Kontaktstelle eine hier nicht näher dargestellte strukturierte Verklebungs- und/oder Verschweißungsstelle zur Beeinflussung und/oder Erleichterung eines Ablösevorgangs aufweist. So kann die Verschweißung oder Verklebung an dieser Kontaktstelle bspw. eine geeignete Strukturierung, Unterbrechungen und/oder eine geeignete Formgebung aufweisen, die dazu beiträgt, für den Benutzer eine relativ geringe und weitgehend gleichmäßige Ablösekraft zu erzeugen. So kann die Kontaktstelle bspw. eine streifenartige, parabelförmige Verklebung und/oder Verschweißung aufweisen, die beim Ablösen von ihrer abgerundeten Spitze her aufgetrennt und entlang der beiden Parabelflanken aufgetrennt wird. Auch andere Konturen sind denkbar und sinnvoll, bspw. ein mäanderförmiger Verlauf oder eine Mehrzahl von lokal begrenzten und jeweils voneinander beabstandeten Klebepunkten und/oder Schweißpunkten.

### Bezugszeichenliste:

- 10: Gebinde
- 12: Artikel, PET-Behälter
- 13: Griffmulde
- 16: Außenseite
- 18: Umreifung
- 20: Umreifungsband
- 22: Kontaktstelle, erste Kontaktstelle
- 23: Zweite Kontaktstelle
- 24: Tragegriff
- 30: Schlaufe, Entlastungsschlaufe
- 32: Erste Verbindungsstelle
- 34: Zweite Verbindungsstelle
- 36: Entlastungslasche
- 40: Ende, Zuglasche, Abziehgriff
- 42: umgeschlagenes Bandende
- 43: erste Verbindungsstelle
- 44: zweite Verbindungsstelle
- 46: nicht umgeschlagenes Bandende
- 50: Innere Schlaufe
- 52: Äußere Schlaufe
- 54: Verschweißung

## Patentansprüche

1. Gebinde (10), umfassend mindestens zwei miteinander verbundene Artikel wie PET-Behälter (12), die mit wenigstens einer horizontal um eine Außenseite (16) der Artikel oder PET-Behälter (12) gespannten, band- oder streifenartigen, geschlossenen Umreifung (18) zusammengehalten sind,
**dadurch gekennzeichnet, dass** die Umreifung (18) durch ein, zwei oder mehr gleichartige oder unterschiedliche Bänder (20) aus Kunststoff oder einem Verbundmaterial gebildet ist, die an ihren Enden jeweils überlappend und unter Ausbildung einer einteiligen oder mehrteiligen Kontaktstelle (22) miteinander verklebt und/oder verschweißt sind, wobei die Umreifung (18) an der Kontaktstelle (22) oder entfernt von dieser wenigstens eine Entlastungsschlaufe (30) ausgebildet hat.

2. Gebinde nach Anspruch 1, bei dem wenigstens ein Band der Umreifung (18) an der Kontaktstelle (22) der beiden Enden wenigstens zwei voneinander getrennte Verbindungsstellen (32, 34) und eine dazwischen liegende Entlastungsschlaufe (30) aufweist.

3. Gebinde nach Anspruch 2, bei dem die zwischen den beiden Verbindungsstellen (32, 34) angeordnete Entlastungsschlaufe (30) zu einer Außen- oder Innenseite des Gebindes (10) weist.

4. Gebinde nach Anspruch 1, bei dem wenigstens ein Band (20) der Umreifung (18) an der Kontaktstelle (22) der beiden Enden wenigstens zwei voneinander getrennte oder unmittelbar aneinander grenzende Verbindungsstellen (43, 44) aufweist, an die eine zum Gebinde (10) weisende Entlastungsschlaufe (30) angrenzt.

5. Gebinde nach Anspruch 4, bei dem die Entlastungsschlaufe (30) durch einen einfach umgelegten Endabschnitt (42) eines Endes des Umreifungsbandes (20) gebildet ist, wobei das andere, nicht umgeschlagene Ende (46) des Bandes (20) über diesen umgelegten Endabschnitt (42) gelegt und unter Ausbildung der innen liegenden, zum Gebinde (10) weisenden Entlastungsschlaufe (30) an einer ersten Verbindungsstelle (43) verklebt und/oder verschweißt ist, und wobei die Bandenden an einer zweiten Verbindungsstelle (44) miteinander verklebt und/oder verschweißt sind, die beabstandet zur ersten Verbindungsstelle (43) und zumindest gering beabstandet zum umgeschlagenen Abschnitt (42) ist.

6. Gebinde nach Anspruch 1, bei dem wenigstens ein Band (20) der Umreifung (18) im Abstand zur ersten Kontaktstelle (22) der beiden Enden wenigstens einen schleifenförmigen Verlauf aufweist, bei dem das Band zweifach umgelegt und der umgelegte Bereich, bei dem drei Bandabschnitte übereinander liegen, an wenigstens einer zweiten Kontaktstelle (23) unter Verbindung aller drei übereinander liegenden Bandabschnitte aneinander fixiert, insbesondere verschweißt oder verklebt ist.

7. Gebinde nach Anspruch 6, bei dem ein zum Gebinde (10) weisender und von der zweiten Kontaktstelle (23) begrenzter innerer Schlaufenabschnitt eine Entlastungslasche (50) bildet.

8. Gebinde nach Anspruch 6 oder 7, bei dem ein zur Außenseite des Gebindes (10) weisender, von der zweiten Kontaktstelle (23) begrenzter und frei abstehender äußerer Schlaufenabschnitt (52) einen Abziehgriff (40) zum Entspannen und/oder Öffnen des Umreifungsbandes (20) bildet.

9. Gebinde nach einem der Ansprüche 1 bis 8, bei dem ein über die Kontaktstelle (22) der miteinander verschweißten oder verklebten Umreifungsbandenden überstehendes Ende des Bandes (20) einen Abziehgriff (40) bildet.

10. Gebinde nach einem der Ansprüche 1 bis 6, bei dem die dem überstehenden Ende zugewandte Kontaktstelle (22) und/oder die Verbindungsstelle der dreifach übereinander gelegten Bandschlaufen (50, 52) eine strukturierte Verklebungs- und/oder Verschweißungsstelle (54) zur Beeinflussung und/oder Erleichterung eines Ablösevorgangs aufweist.

11. Verfahren zur Herstellung eines Gebindes gemäß einem der Ansprüche 1 bis 10, das mit einer Umreifung (18) versehen wird, die mit den folgenden Schritten aufgebracht wird: Einschießen des Bandes (20) in einen Rahmen, der um das Gebinde (10) gelegt ist, Festklemmen des Bandes (20) an wenigstens einer Stelle, Formen einer Entlastungsschlaufe (30) in unmittelbarer Nähe der Klemmstelle, Rückziehen des nicht geklemmten Bandabschnittes und Spannen des Bandes (20), Klemmen der Bandabschnitte im Bereich der Entlastungsschlafe (30), Verschweißen der aufeinander liegenden Bandabschnitte und Freigeben des Umreifungsbandes (18).

## Claims

1. Pack (10) comprising at least two articles, especially PET containers (12), combined with each other, whereby the articles are held together by means of a strip-like or ribbon-like compact strapping (18), whereby said strapping (18) is spun or stretched around an outer surface (16) of the articles or PET containers (12) in a horizontal manner, **characterized in that** the strapping (18) is made of one, two or more similar or different plastic bands (20) or bands (20) made of a composite material, whereby the ends of the bands (20) are overlapping and forming a single part or multi part contact site (22) by gluing and / or welding the bands (20) together, whereby the strapping (18) forms at least one relief loop (30) at the contact site (22) or apart from the contact site (22).

2. Pack as recited in claim 1, whereby at least one band of the strapping (18) has a relief loop (30) arranged between at least two distinct joints (32, 34) at the contact site (22) between the two ends of the band.

3. Pack as recited in claim 2, whereby the relief loop (30) arranged between the two joints (32, 34) points towards the outside or the inside of the pack (10).

4. Pack as recited in claim 1, whereby the contact site (22) of the ends of at least one band (20) of the strapping (18) comprises at least two distinct or immediately adjacent joints (43, 44), whereby the joints (43, 44) are bordered by a relief loop (30) that points towards the pack (10).

5. Pack as recited in claim 4, whereby the relief loop (30) is formed by a simply folded end section (42) of one end of the band (20), whereby the other unfolded end (46) of the band (20) is placed over the folded end section (42) and glued and / or welded to this third joint (44) thereby forming a relief loop (30) pointing towards the pack (10), and whereby the ends of the bands are glued together and / or welded together at a second contact site (44) that is located at a certain distance to the first joint (43) and that shows at least a slight distance to the folded section (42).

6. Pack as recited in claim 1, whereby at least one band (20) of the strapping (18) shows a loopy course at a distance from the first contact site (22) of the two ends, whereby the band is folded twice and whereby the folded section with three band sections superimposed onto each other is fixed by at least a second contact site (23), especially whereby the three band sections superimposed onto each other are welded together or glued together.

7. Pack as recited in claim 6, whereby an inner loop section pointing towards the pack (10) and bordering the second contact site (23) forms a relief flap (50).

8. Pack as recited in claim 6 or 7, whereby a freely projecting loop section pointing towards the outer side of the pack (10) and bordering the second contact site (23) forms a pull off handle (40) for loosening and / or opening the strapping (20).

9. Pack as recited in one of the claim 1 to 8, whereby an end of the band (20), which is protruding over the contact site (22) of the welded or glued ends of the strapping band, forms a pull off handle (40).

10. Pack as recited in one of the claim 1 to 6, whereby the contact site (22) facing the protruding end and / or the joint of the threefold superimposed band loops (50, 52) has a structured welding and / or adhesion site (54) for influencing and / or facilitating the detachment process.

11. Method for the production of a pack according to one of the claims 1 to 10, whereby the pack (10) is provided with a strapping (18), whereby the strapping (18) is applied using the following steps:
arranging the pack(10) in a frame,
injecting the band (20) into the frame,
clamping the band (20) in at least one position,
formation of a relief loop (30) immediately adjacent to the clamping site,
retracting the band section that is not clamped at the clamping site and tightening the band (20),
clamping the band section in the section where the relief loop (30) was formed, welding together the band sections superimposed on top of each other and releasing the strapping (18).

## Revendications

1. Pack (10) comprenant au moins deux articles, tels que récipients en PET (12) qui sont reliés entre eux et qui sont maintenus ensemble par au moins un cerclage (18) fermé de type bande ou ruban qui est serré horizontalement autour d'une face extérieure (16) des articles ou récipients en PET (12), **caractérisé par le fait que** ledit cerclage (18) est constitué par une, deux ou plusieurs bandes (20) similaires ou différentes en matière plastique ou en un matériau composite qui sont collées et/ou soudées entre elles à leurs extrémités respectivement à chevauchement et en formant un point de contact (22) d'une seule pièce ou en plusieurs pièces, ledit cerclage (18) ayant formé au moins une boucle de décharge (30) sur ledit point de contact (22) ou à distance de celui-ci.

2. Pack selon la revendication 1, dans lequel au moins une bande du cerclage (18) présente, sur ledit point de contact (22) des deux extrémités, au moins deux points de jonction (32, 34) séparés l'un de l'autre et une boucle de décharge (30) située entre ceux-ci.

3. Pack selon la revendication 2, dans lequel ladite boucle de décharge (30) disposée entre les deux points de jonction (32, 34) montre vers une face extérieure ou intérieure du pack (10).

4. Pack selon la revendication 1, dans lequel au moins une bande (20) du cerclage (18) présente, sur le point de contact (22) des deux extrémités, au moins deux points de jonction (43, 44) séparés l'un de l'autre ou directement contigus auxquels est contiguë une boucle de décharge (30) montrant vers ledit pack (10).

5. Pack selon la revendication 4, dans lequel ladite boucle de décharge (30) est formée par une portion terminale (42) repliée une fois d'une extrémité de la bande de cerclage (20), l'autre extrémité (46) non repliée de la bande (20) étant placée sur cette portion terminale (42) repliée et étant collée et/ou soudée sur un premier point de jonction (43) en formant ladite boucle de décharge (30) située à l'intérieur et montrant vers le pack (10), et les extrémités de bande étant collées et/ou soudées entre elles sur un deuxième point de jonction (44) qui est espacé dudit premier point de jonction (43) et au moins légèrement espacé de la portion (42) repliée.

6. Pack selon la revendication 1, dans lequel au moins une bande (20) du cerclage (18) présente, à distance du premier point de contact (22) des deux extrémités, au moins un tracé en forme de boucle dans lequel ladite bande est repliée deux fois et la zone repliée où trois portions de bande sont superposées est fixée, en particulier soudée ou collée sur au moins un deuxième point de contact (23) en reliant entre elles toutes les trois portions de bande superposées.

7. Pack selon la revendication 6, dans lequel une portion intérieure de boucle qui montre vers le pack (10) et est limitée par ledit deuxième point de contact (23) forme une languette de décharge (50).

8. Pack selon la revendication 6 ou 7, dans lequel une portion extérieure de boucle (52) qui montre vers la face extérieure du pack (10) et est limitée par ledit deuxième point de contact (23) et fait saillie librement forme une poignée à retirer (40) pour détendre et/ou ouvrir ladite bande de cerclage (20).

9. Pack selon l'une quelconque des revendications 1 à 8, dans lequel une extrémité de la bande (20), qui dépasse le point de contact (22) des extrémités de la bande de cerclage soudées ou collées entre elles, forme une poignée à retirer (40).

10. Pack selon l'une quelconque des revendications 1 à 6, dans lequel le point de contact (22) montrant vers l'extrémité en saillie et/ou le point de jonction des boucles de bande (50, 52) superposées trois fois présente un point structuré de collage et/ou de soudage (54) pour influencer et/ou faciliter une opération de détachement.

11. Procédé de fabrication d'un pack selon l'une quelconque des revendications 1 à 10, qui sera pourvu d'un cerclage (18) lequel sera appliqué par les étapes suivantes : insérer ladite bande (20) dans un cadre qui est mis en place autour du pack (10), serrer ladite bande (20) sur au moins un point, former une boucle de décharge (30) à proximité immédiate du point de serrage, retirer la portion de bande non serrée et tendre la bande (20), serrer les portions de bande au niveau de la boucle de décharge (30), souder les portions de bande superposées et libérer la bande de cerclage (18).
